# EUROPÄISCHE PATENTSCHRIFT

(11) **EP 1 484 818 B1**
(45) Veröffentlichungstag und Bekanntmachung des Hinweises auf die Patenterteilung: **27.12.2006**
(21) Anmeldenummer: 04012730.0
(22) Anmeldetag: 28.05.2004
(51) Int. Cl.: H01R 4/24

(54) **Anschlussvorrichtung zum isolationsdurchdringenden Anschluss von wenigstens zwei Leitern**
Connecting device for the insulation penetrating connection of at least two conductors
Dispositif de connexion pour le raccordement par perforation d'isolant d'ou moins deux conducteurs

(30) Priorität: 03.06.2003 DE 20308630 U; 03.06.2003 DE 20308629 U
(43) Veröffentlichungstag der Anmeldung: 08.12.2004
(73) Patentinhaber: Weidmüller Interface GmbH & Co. KG, 32760 Detmold (DE)
(72) Erfinder: Diekmann, Jörg, 33813 Oerlinghausen (DE); Höing, Michael, 32667 Lemgo (DE); Diekmann, Torsten, 33818 Leopoldshöhe (DE); Hanning, Walter, 32758 Detmold (DE)
(74) Vertreter: Specht, Peter

(56) Entgegenhaltungen:
- EP-A- 1 020 964
- EP-A- 1 191 634
- DE-A- 3 627 333
- DE-C- 19 627 209
- DE-C- 19 732 182
- DE-U- 29 603 585
- FR-A- 2 725 836
- GB-A- 2 050 079
- GB-A- 2 075 279
- US-A- 3 897 128
- US-A- 4 223 971
- US-A- 5 860 829
- US-A- 6 074 240
- US-A- 6 080 006

## Beschreibung

Die Erfindung betrifft eine Anschlußvorrichtung nach dem Oberbegriff des Anspruches 1.

Aus dem Stand der Technik sind isolationsdurchdringende Anschlussvorrichtungen bekannt, welche eine Schneid- und Kontaktfeder mit zwei federnden Kontaktschenkeln aufweisen, die einen Kontaktschlitz begrenzen, wobei eine U-förmige Über- oder Kraftfeder die beiden Schenkel einfaßt. Eine derartige Lösung zeigt beispielsweise die DE 197 32 182 C1. Bekannt ist es auch, in eine derartige Anschlußvorrichtung den Leiter mittels eines Betätigungselementes, insbesondere eines Schieberelementes einzuführen.

Ebenfalls bekannt sind aus dem Stand der Technik Anschlußvorrichtungen, bei denen der Schneidklemmkontakt als Rohrkontakt ohne Über- oder Kraftfeder ausgebildet ist.

Aus der gattungsgemäßen US 5 788 539 ist es zudem bekannt, das Betätigungselement mit zwei nebeneinander liegenden, d.h. senkrecht zur Leitereinführrichtung angeordneten Leitereinführöffnungen zu versehen, so daß nur mit einem Betätigungselement zwei nebeneinander angeordnete Einzelanschlüsse bzw. Einzelkontakte kontaktierbar sind.

Aus der EP 1 152 488 A1 ist ferner bekannt, in einen längeren Schlitz eines IDC-Kontaktes zwei Leiter hintereinander einzuführen. In diesem Zusammenhang sei auch auf die DE 196 27 209 C2 verwiesen.

Gegenüber dem gattungsgemäßen Stand der Technik ist es die Aufgabe der Erfindung, die benötigte Bauraumlänge und/oder Bauraumbreite von Anschlussvorrichtungen zu verringern, bei welchen in Leitereinführrichtung mehr als ein Leiter kontaktiert werden soll. Derartige Anschlußvorrichtungen sollen insbesondere für Reihenklemmen, aber auch elektrische Geräte sonstiger Art wie Schütze o.dgl. geeignet sein.

Eine Anschlussvorrichtung gemäß dem Oberbegriff von Anspruch 1 ist in EP-A1-1 191 634 gezeigt.

Die Erfindung löst die Aufgabe durch den Gegenstand des Anspruches 1.

Durch die vorstehenden Maßnahmen wird es in besonderer Weise möglich, mit nur einem Betätigungselement gleichzeitig in Leitereinfiihrrichtung zwei Leiter gleichen oder verschiedenen Durchmessers in entweder einen Mehrfachanschluß bzw. Mehrfachkontakt oder zwei Einzelanschlüsse bzw. zwei Einzelkontakte einzuführen. Diese Maßnahme ist insbesondere bei Reihenklemmen u.dgl. von Interesse, bei denen bei geringer Bauraumbreite mehrere leitend miteinander verbundene Anschlusskontakte hintereinander (z.B. senkrecht zu einer Tragschiene) vorzusehen sind. Sie eignet sich aber auch für andere elektrische Geräte wie Schütze u.dgl., bei denen ähnliche Probleme bestehen.

Weitere vorteilhafte Ausgestaltungen sind den übrigen Unteransprüchen zu entnehmen.

Nachfolgend wird die Erfindung unter Bezug auf die Zeichnung anhand von Ausführungsbeispielen näher erläutert. Es zeigt:
- Figur 1a, b: eine perspektivische Ansicht und eine Draufsicht auf Metallteile eines ersten Ausführungsbeispiels der Erfmdung;
- Figur 2a, b: eine perspektivische Ansicht und eine Draufsicht auf Metallteile eines zweiten Ausführungsbeispiels der Erfindung;
- Figur 3a, b: eine Seitenansicht und eine Draufsicht eines dritten Ausführungsbeispiels der Erfindung;
- Figur 3c: eine Draufsicht auf Metallteile eines vierten Ausführungsbeispiels der Erfindung;
- Figur 4a-c: Seitenansichten eines Beispiels in unbeschaltetem und beschaltetem Zustand und eine perspektivische Ansicht der Metallteile des vierten Ausführungsbeispiels der Erfindung; und
- Figur 5a, b: Seitenansichten eines fünften Ausführungsbeispiels der Erfindung in unbeschaltetem (Figur 5a) und im beschalteten (Figur 5b) Zustand;
- Fig. 6 a, b: eine perspektivische Ansicht und eine Draufsicht auf Metallteile eines Beispiels; und
- Fig. 7: ein Betätigungselement für das Beispiel aus Fig. 6.

Fig. 4a-c, Fig 5a und 5b und Fig. 6a und 6b zeigen keine Ausführungsbeispiele der Erfindung, sondern Beispiele, welche das Verständnis der Erfindung erleichtern sollen.

Fig. 1 zeigt Metallteile einer Anschlussvorrichtung 1 mit hier zwei Einzelanschlüssen 1a und 1b zum Anschluss von nichtabisolierten Leiterenden von Leitern 2, welche eine oder mehrere Leitungsader(n) 3 aufweisen sowie eine die Leitungsader(n) 3 umgebende Leiterisolierung 4.

Die Einzelanschlüsse 1a und 1b weisen jeweils eine Schneid- und Kontaktfeder 5 auf, welche aus zwei metallenen Schenkeln 6, 7 bestehen, zwischen denen ein Kontaktschlitz 8 ausgebildet ist und die entweder in einer Ebene liegen oder leicht winklig zueinander ausgerichtet sind.

An ihren freien Enden weiten sich die Schenkel 6, 7 mündungsartig auf. Schneidkanten 9 im Mündungsbereich 10 erlauben das Durchtrennen der Leiterisolierung 4 beim Einführen des Leiters 2 in den Kontaktschlitz 8. Eine U-förmige Überfeder 11, wie sie aus der DE 197 32 182 C2 bekannt ist und die hier in Randausnehmungen 20 der Schenkel 6, 7 eingreift, erhöht die Kontaktkraft auf den im Kontaktschlitz 8 befindlichen Leiter 2 und stellt bei geringstem Bauraumbedarf einen dauerhaft guten Kontakt sicher.

Die Schenkel 6, 7 sind hier als die freien Enden einer gemeinsamen Stromschiene 12 ausgebildet, welche hinter der Überfeder 11 im Gehäuse nach unten verläuft. Die beiden Stromschienen 12 der Einzelanschlüsse 1a, 1b können an beliebiger Stelle, z.B. unterhalb der Überfedern zusammengeheftet werden.

Schlitze oder Aussparungen 13 in den senkrecht zu den Schenkeln 6, 7 verlaufenden Seitenwandungen der U-förmigen Überfeder 11 ermöglichen die Realisierung besonders schmaler Bauformen, da die Isolierung des Leiters seitlich in den Schlitz hineinragen kann.

Nach Fig. 1 wird dadurch ein Doppelanschluss für zwei Leiter 2 realisiert, dass zwei der Anschlussvorrichtungen 1a, 1,b unmittelbar hintereinander angeordnet sind, und zwar derart, dass die Schlitze 8 der beiden Einzelanschlüsse 1a und 1b miteinander fluchten, so dass ein Leiter 2 durch den ersten Einzelanschluss 1a hindurch in den zweiten Einzelanschluss 1b führbar ist.

Die freien Enden der Schenkel 6, 7 des in Leitereinfilhrrichtung X hinteren Einzelanschlusses 1b liegen nach Fig. 1 in ihrem Mündungsbereich 10 auf den hinteren Enden der Schenkel 6, 7 der ersten bzw. vorderen Einzelanschlusses 1a auf.

Durch den hieraus resultierenden leichten Höhenversatz der beiden Schneid- und Kontaktfedern 5 beiden Einzelanschlüsse wird die Leiterisolierung 4 eines Leiters, die bereits beim Einführen in die erste Anschlussvorrichtung erstmals durchtrennt wurde, weiter aufgeweitet und/oder ein weiteres Mal durchtrennt. Durch den Überlapp wird ferner ausgeschlossen, dass der Leiter 2 beim Einführen an den Schenkeln 6, 7 der hinteren Anschlussvorrichtung vorbei aus dem Doppelanschluss herausrutscht.

Durch die getrennte Ausgestaltung der beiden Einzelanschlüsse 1a, 1b der Anschlussvorrichtung 1 wird einerseits sicher die Isolierung beider Leiter 2 durchtrennt. Darüber hinaus wird aber auch eine besonders gute Kontaktierung beider Leiter 2 sichergestellt. Würde anstelle zwei getrennter Einzelanschlüsse 1a und b ein einziger, längerer Einzelanschluss mit entsprechend längerer Schneid- und Kontaktfeder 5 eingesetzt, die gleichzeitig zwei Leiter 2 kontaktiert, bestünde die theoretische Möglichkeit, dass einer der beiden Leiter 2 nur ungenügend kontaktiert wird, da der hintere Leiter 2 die beiden Schenkel 6, 7 auseinander drücken würde, so dass der Kontaktschlitz 8 im Bereich des vorderen Leiters möglicherweise breiter wäre als der Durchmesser des dort zu kontaktierenden Leiters.

Ein weiterer Vorteil der Anordnung mit zwei hinsichtlich der Metallteile voneinander weitgehend getrennter Einzelanschlüsse 1a, 1b besteht in der Möglichkeit, problemlos Leiter 2 verschiedensten Durchmessers in den beiden Einzelanschlüssen 1a, 1b kontaktieren zu können, da jeder der beiden Leiter 2 unabhängig vom jeweils anderen Leiter 2 beschaltet wird.

Gegenüber einer Anordnung aus zwei getrennten Einzelanschlüssen, deren Schneid- und Kontaktfedern 5 sich nicht überlappen, wird darüber hinaus in vorteilhafter Weise die benötigte Bauraumlänge besonders deutlich nochmals verringert.

Das Prinzip der Fig. 1 lässt sich theoretisch auch auf drei oder gar mehr Einzelanschlüsse erweitern.

Nach Fig. 1 und 3a überlappen sich die zwei Schneid- und Kontaktfedern 5 der in Leitereinführrichtung (X) hintereinander angeordneten Einzelanschlüsse 1a, 1b so teilweise, dass ein Leiter senkrecht zur Leitereinführrichtung theoretisch auch direkt von oben in den Mündungsbereich 10 im Bereich der hinteren Schneid- und Kontaktfeder 5 führbar ist.

Nach Fig. 2 erstreckt sich dagegen die erste Schneid- und Kontaktfedern 5 durch die hintere Überfeder 11 des hinteren Einzelanschlusses 1 hindurch. Dabei weist sie - um die Kontaktierung des zweiten Leiters nicht zu behindern - im Kontaktbereich der in Leitereinführrichtung X hinteren Schneid- und Kontaktvorrichtung 1a seitliche Aussparungen 19 in den Schenkeln 6, 7 der Schneid- und Kontaktfeder 5 auf.

Zum Be- und Entschalten dient nach Fig. 3 (oder auch Fig. 1 und 2) vorzugsweise ein Betätigungselement 14. Das bevorzugte Betätigungselement 14 ist hier als Schieberelement ausgebildet, welches in einem entsprechenden Freiraum eines elektrischen Gerätes, insbesondere einer Reihenklemme oder dgl. verschieblich geführt ist.

Es weist entweder eine längliche und für die Aufnahme von zwei Leitern ausgelegte Leitereinfiihröffnung (hier nicht dargestellt) oder zwei miteinander in der Leitereinfiihrrichtung x miteinander fluchtende Leitereinführöffnungen 15, 16 auf.

Bevorzugt weist es ferner einseitig oder beidseitig einen Zapfen oder Steg 21 auf, der zum Eingriff in eine korrespondierende Ausnehmung eines die Anschlussvorrichtung aufnehmenden Isolierstoffgehäuses ausgelegt ist und der dazu dient, die Verschieblichkeit des Betätigungselementes am Isolierstoffgehäuse zu sichern.

Die Leitereinführöffnungen 15, 16 erstrecken sich über die Ebene(n) der Schneid- und Kontaktfedern 5 hinaus, in deren Höhe das Betätigungselement 14 zudem einen korrespondierenden Schlitz 17 aufweist, mit dem es über die Schneid- und Kontaktfedern 5 führbar ist. Derart wird nicht nur die benötigte Baulänge gegenüber einer Ausgestaltung mit zwei getrennten Betätigungselementen klar verringert sondern auch der eigentliche Be- und Entschaltvorgang für zwei Leiter 2 vereinfacht, indem gleichzeitig mit nur einer Bewegung zwei (oder entsprechend mehr) Leiter 2 schaltbar sind.

Die Leitereinführöffnungen 15, 16 können an die Geometrie der Metallteile angepasst werden, d.h., sie können entweder derart beabstandet werden, dass die einzelnen Leiter direkt in die Mündungsbereiche von zwei Einzelanschlüssen - egal ob diese einander etwas mehr oder weniger überlappen (Fig. 2, 3a) oder nicht (Fig. 3b) - oder gemeinsam vor den vorderen Einzelanschluss von zwei Einzelanschlüssen 1a, 1b führbar sind.

Die Einzelanschlüsse 1a und 1b oder der Mehrfachanschluss bilden mit dem Betätigungselement 14 die als Doppelanschluss ausgebildete Anschlußvorrichtung 1 aus.

Fig. 4 zeigt ein Beispiel, bei welchem eine längere Schneid- und Kontaktfeder 5 eingesetzt wird, in welche hintereinander zwei Leiter 2 einführbar sind. Die entsprechend ebenfalls längere Überfeder 11 weist zusätzlichen seitliche Schlitze 22 auf, um die Federwirkung der Überfeder auf die beiden Leiter 2 in den beiden zur Kontaktierung der Leiter 2 vorgesehenen Bereichen soweit wie möglich voneinander zu trennen. Anstelle einer längeren Überfeder 11 mit Schlitz könnten auch zwei kürzere Überfedern 11 an der Schneid- und Kontaktfeder angeordnet sein (hier nicht dargestellt).

Die Schenkel 6, 7 müssen im Bereich des Schlitze 8 zwischen ihnen nicht unbedingt parallel zueinander verlaufen sondern durch entsprechende Auslegung könnte auch ein sich in Einführrichtung verjüngender (siehe Fig. 4c) oder u.U. aufweitender Keil ausgebildet werden, was die Kontaktierung von Leitern mit verschiedenen Durchmessern erleichtert.

Fig. 5 unterscheidet sich von den vorhergehenden Anwendungen dadurch, dass die Metallteile zweier Einzelanschlüsse 1a, 1b zwar miteinander fluchten aber zueinander mit deutlichem Höhenversatz angeordnet sind. Dennoch ist nur ein Betätigungselement 14 vorgesehen, welches durch seine stufenartige Auslegung mit zwei stufenartig zueinander versetzten Leitereinfiihröffnungen 15, 16 dieser veränderten Anordnung Rechnung trägt. Auch hier besteht der Vorteil der Möglichkeit zu einer einfachen Beschaltung mit zwei Leitern mit nur einer Bewegung eines Schraubendrehers oder dgl. und einer in Einführrichtung kompakten Auslegung. Der Bauraumbedarf gegenüber einer Ausgestaltung mit zwei Betätigungselementen wird verringert.

Die Betätigungselemente 14 mit den Leitern 2 können beispielsweise an Ansätzen oder mittels an Widerlagern in einem übergeordneten Gehäuse abgestützten Werkzeugen wie Schraubendrehen bewegt werden (hier nicht dargestellt).

Fig. 6 zeigt Metallteile einer weiteren Anschlussvorrichtung 10 zum isolationsdurchdringenden Anschluss von zwei Leitern 102, welche eine oder mehrere Leitungsader(n) 103 aufweisen sowie eine die Leitungsader(n) 103 umgebende Leiterisolierung 104.

Die Anschlußvorrichtung weist eine Doppel-Schneid- und Kontaktfeder 107 zum Anschluss von zwei Leitern 102 auf, welche aus drei parallel zueinander und in einer Ebene oder im wesentlichen in einer Ebene nebeneinander angeordneten Schenkeln 105, 106, 107 besteht. Beidseits des mittleren Schenkels 106 ist jeweils ein Kontaktschlitz 108, 109 ausgebildet, d.h., es besteht ein erster Kontaktschlitz 108 zwischen dem in Fig. 6a linken Schenkel 105 und dem mittleren Schenkel 106 und ein zweiter Kontaktschlitz 109 zwisehen dem in Fig. 6a rechten Schenkel 107 und dem mittleren Schenkel 106.

Die drei Schenkel 105, 106, 107 können als freie Enden einer übergeordneten Stromschiene 110 ausgebildet sein, welche an ihrem freien Ende mit den Kontaktschlitzen 108, 109 versehen ist. Die Stromschiene 110 kann in Seitenansicht L-, U- (Fig. 6a) oder Z-förmig gebogen sein.

An ihren freien Enden weiten sich die Schenkel 105, 106, 107 mündungsartig auf, so dass einerseits ein erster Mündungsbereich 111 vor dem ersten Kontaktschlitz 108 und andererseits ein zweiter Mündungsbereich 112 vor dem zweiten Kontaktschlitz 109 ausgebildet ist.

In den Mündungsbereichen 111, 112 sind die Schenkel 105, 106, 107 mit Schneidkanten 113 zum Durchdringen der Leiterisolierung versehen. Der mittlere Schenkel 106 weist dabei an seinem freien Ende eine spitz zulaufende Form auf, da er in Doppelfunktion zu beiden Seiten hin jeweils einen der Mündungsbereiche 111, 102 begrenzt und dort die Leiterisolierung durchtrennt.

Die Mündungsbereiche können in Leitereinführrichtung X, wie in Figur 6 erkennbar, versetzt zueinander angeordnet sein. Es ist ferner denkbar, dass die Leiter 102 im eingeführten Zustand ebenfalls in der Doppel-Schneid- und Kontaktfeder 117 versetzt zueinander angeordnet sind, um die benötigte Bauraumbreite im beschalteten Zustand noch weiter zu verringern (siehe auch Fig. 6b).

Eine Überfeder 115, welche hier U-förmig ausgebildet ist und deren Enden an den äußeren Schenkel 105, 107 in Aussparungen 114 desselben befestigt sind, erhöht die Kontaktkraft auf beide Leiter 2.

Alternativ könnten die äußeren Schenkel 105, 107 auch rohrkontaktartig miteinander verbunden sein, obwohl die Anordnung der Fig. 1 mit Überfeder 115 bevorzugt wird.

Schlitze oder Aussparungen in den senkrecht zu den Schenkeln 106, 107 verlaufenden Seitenwandungen der U-förmigen Überfeder 115 ermöglichen die Realisierung besonders schmaler Bauformen, da die Isolierung des Leiters seitlich in den Schlitz hineinragen kann (hier nicht dargestellt).

Zum Be- und Entschalten dient nach Fig. 7 vorzugsweise ein Betätigungselement 118. Das bevorzugte Betätigungselement ist als Schieberelement ausgebildet, welches in einem entsprechenden Freiraum eines elektrischen Gerätes, insbesondere einer Reihenklemme oder dgl. verschieblich geführt ist. Es weist entweder eine längliche und für die Aufnahme von zwei Leitern ausgelegte Leitereinführöffnung (hier nicht dargestellt) oder zwei oder mehr relativ zur Leitereinführrichtung seitlich nebeneinander angeordnete Leitereinführöffnungen 119, 120 (entsprechend zu Fig. 6) auf. Seitliche Stege 121 dienen der Führung in einem übergeordneten Gehäuse einer Anschlussklemme (hier nicht dargestellt). Der Freiraum 122 dient der Aufnahme der Schenkel 105, 106, 107. Das freie Ende der Leiter legt sich jeweils gegen einen unteren Anschlag 123. Das Betätigungselement 118 steht bevorzugt ein- oder besonders bevorzugt beidseitig offen, so dass es sehr schmal baut.

### Bezugszeichen

- Anschlussvorrichtung: 1
- Einzelanschlüsse: 1a und 1b
- Leiter: 2
- Leitungsader(n): 3
- Leiterisolierung: 4
- Schneid- und Kontaktfeder: 5
- Schenkel: 6, 7
- Schlitz: 8
- Schneidkanten: 9
- Mündungsbereich: 10
- Überfeder: 11
- Stromschiene: 12
- Aussparungen: 13
- Betätigungselement: 14
- Leitereinführöffnungen: 15, 16
- Schlitz: 17
- Ausnehmung: 19
- Randausnehmungen: 20
- Steg: 21
- Schlitze: 22
- Anschlussvorrichtung: 101
- Leiter: 102
- Leitungsader(n): 103
- Leiterisolierung: 104
- Schenkel: 105, 106, 107
- Kontaktschlitz: 108, 109
- Stromschiene: 110
- Mündungsbereich: 111
- Mündungsbereich: 112
- Schneidkanten: 113
- Aussparungen: 114
- Überfeder: 115
- Schneid- und Kontaktfeder: 116
- Schneid- und Kontaktfeder: 117
- Betätigungselement: 118
- Leitereinfiihröffnungen: 119, 120
- Stege: 121
- Freiraum: 122
- Anschlag: 123

## Patentansprüche

1. Anschlussvorrichtung (1) mit
a) wenigstens einem Mehrfachanschluss bzw. -kontakt oder mehreren Einzelanschlüssen bzw. -kontakten (1a) und (1b) zum isolationsdurchdringenden Anschluss von nichtabisolierten Leiterenden von wenigstens zwei Leitern (2), welche jeweils eine oder mehrere Leitungsader(n) (3) sowie eine die Leitungsader(n)(3)umgebende Leiterisolierung (4) aufweisen,
b) wobei jeder Mehrfach- oder Einzelanschluss (1a und 1b) eine Schneid- und Kontaktfeder (5) aufweist, welche aus zwei metallenen Schenkeln (6, 7) besteht, zwischen denen ein Kontaktschlitz (8) ausgebildet ist,
c) wobei jeder Leiter mit einem Betätigungselement (14) in den Kontaktschlitz (8) und aus diesem heraus bewegbar ist,
e) wobei in Leitereinführrichtung die Metallteile von zwei Einzelanschlüssen (1a, 1b), d.h. zumindest zwei Schneid- und Kontaktfedern (5), miteinander fluchtend hintereinander angeordnet sind,
f) wobei die Schneid- und Kontaktfedern (5) jeweils mit einer Überfeder (11) versehen sind, und
g) wobei die wenigstens eine Überfeder (11) Aussparungen (13) aufweist und/oder seitlich geschlitzt ausgelegt ist,
**dadurch gekennzeichnet, dass** das Betätigungselement (14) wenigstens zwei miteinander in Leitereinführrichtung fluchtende Leitereinführöffnungen (15, 16) aufweist, d) wobei das Betätigungselement (14) als Schieberelement ausgebildet ist.

2. Anschlussvorrichtung nach einem der vorstehenden Ansprüche, **dadurch gekennzeichnet, dass** sich die zwei Schneid- und Kontaktfedern (5) der in Leitereinführrichtung (X) hintereinander angeordneten Einzelanschlüsse (1a, 1b) teilweise überlappen.

3. Anschlussvorrichtung nach einem der vorstehenden Ansprüche, **dadurch gekennzeichnet, dass** sich die zwei Schneid- und Kontaktfedern (5) der in Leitereinführrichtung (X) hintereinander angeordneten Einzelanschlüsse (1a, 1b) so teilweise überlappen, dass beide Leiter durch die vordere Schneid- und Kontaktfeder (5) hindurch in die hintere Schneid- und Kontaktfeder (5) führbar sind.

4. Anschlussvorrichtung nach einem der vorstehenden Ansprüche, **dadurch gekennzeichnet, dass** sich die zwei Schneid- und Kontaktfedern (5) der in Leitereinfiihrrichtung (X) hintereinander angeordneten Einzelanschlüsse (1a, 1b) so teilweise überlappen, dass ein Leiter senkrecht zur Leitereinführrichtung auch direkt von oben in den Mündungsbereich (10) der hinteren Schneid- und Kontaktfeder (5) führbar ist.

5. Anschlussvorrichtung nach einem der vorstehenden Ansprüche, **dadurch gekennzeichnet, dass** die zwei Einzelanschlüsse (1a, 1b) mit einem Höhenversatz angeordnet sind und dass die zwei Leitereinführöffnungen (15, 16) des Betätigungselements (14) einen korrespondierenden Höhenversatz aufweisen.

6. Anschlußvorrichtung nach einem der vorstehenden Ansprüche, **dadurch gekennzeichnet, daß** sich der Kontaktschlitz in oder gegen die Leitereinführrichtung verjüngt.

## Claims

1. Connecting device (1) with
a) at least one multiple connection or contact or a plurality of single connections or contacts (1a) and (1b) for the insulation penetrating connection of non-stripped conductor ends of at least two conductors (2), each of which has one or more wire(s) (3) and a conductor insulation (4) enclosing the wires (3),
b) wherein each multiple or single connection (1a and 1b) has a cutting and contact spring (5) comprising two metal legs (6, 7), between which a contact slot (8) is formed,
c) wherein each conductor is movable into and out of the contact slot (8) by means of an actuating element (14),
**characterised in that**
the actuating element (14) has at least two conductor insertion openings (15, 16) in alignment with one another in the direction of conductor insertion,
d) wherein the actuating element (14) is designed as a slide element,
e) wherein the metal parts of two single connections (1a, 1b), i.e. at least two cutting and contact springs (5), are arranged in alignment one behind the other in the direction of contact insertion,
f) wherein each cutting and contact spring (5) is provided with a cover spring (11), and
g) wherein the at least one cover spring (11) has recesses (13) and/or lateral slots.

2. Connecting device according to any of the preceding claims, **characterised in that** the two cutting and contact springs (5) of the single connections (1a, 1b) arranged one behind the other in the direction of conductor insertion (X) partially overlap one another.

3. Connecting device according to any of the preceding claims, **characterised in that** the two cutting and contact springs (5) of the single connections (1a, 1b) arranged one behind the other in the direction of conductor insertion (X) partially overlap one another such that the two conductors can be guided into the rear cutting and contact spring (5) through the front cutting and contact spring (5).

4. Connecting device according to any of the preceding claims, **characterised in that** the two cutting and contact springs (5) of the single connections (1a, 1b) arranged one behind the other in the direction of conductor insertion (X) partially overlap one another such that one conductor can be guided at right angles to the direction of conductor insertion from above directly into the opening area (10) of the rear cutting and contact spring (5).

5. Connecting device according to any of the preceding claims, **characterised in that** the two single connections (1a, 1b) are arranged with vertical offset, and **in that** the two conductor insertion openings (15, 16) of the actuating element (14) have a matching vertical offset.

6. Connecting device according to any of the preceding claims, **characterised in that** the contact slot tapers in or against the direction of conductor insertion.

## Revendications

1. Dispositif de raccordement (1) avec
a) au moins un raccord multiple ou un contact multiple ou plusieurs raccords ou contacts individuels (1a) et (1 b) pour le raccordement par perforation d'isolant d'extrémités de conducteurs non isolées d'au moins deux conducteurs (2) qui comportent chacun un ou plusieurs fils conducteurs (3) ainsi qu'une isolation de conducteur (4) entourant les fils conducteurs (3),
b) chaque raccord multiple ou raccord individuel (1a et 1b) comportant un ressort coupant et de contact (5) qui est constitué de deux branches métalliques (6, 7) entre lesquels est formée une fente de contact (8),
c) chacun des conducteurs étant déplaçable à l'aide d'un élément d'actionnement (14) dans la fente de contact (8) et hors de celle-ci,
d) l'élément d'actionnement (14) étant réalisé sous forme d'un élément à coulisse,
e) les parties métalliques de deux raccords individuels (1a, 1b), c'est-à-dire au moins deux ressorts coupants et de contact (5), étant disposées l'une derrière l'autre en alignement l'une par rapport à l'autre dans le sens d'entrée des conducteurs,
f) les ressorts coupants et de contact (5) étant munis chacun d'un sur-ressort (11), et
g) le au moins un sur-ressort (11) comportant des évidements (13) et/ou étant configuré avec des fentes latérales,
**caractérisé en ce que**
l'élément d'actionnement (14) comporte au moins deux ouvertures d'entrée de conducteurs (15, 16) en alignement l'une par rapport l'autre dans le sens d'entrée des conducteurs.

2. Dispositif de raccordement selon l'une quelconque des revendications précédentes, **caractérisé en ce que** les deux ressorts coupants et de contact (5) des raccords individuels (1a, 1b) disposés l'un derrière l'autre dans le sens d'entrée des conducteurs (X) se chevauchent partiellement.

3. Dispositif de raccordement selon l'une quelconque des revendications précédentes, **caractérisé en ce que** les deux ressorts coupants et de contact (5) des raccords individuels (1a, 1b) disposés l'un derrière l'autre dans le sens d'entrée des conducteurs (X) se chevauchent partiellement de telle manière que les deux conducteurs peuvent être guidés dans le ressort coupant et de contact arrière (5) à travers le ressort coupant et de contact, avant (5).

4. Dispositif de raccordement selon l'une quelconque des revendications précédentes, **caractérisé en ce que** les deux ressorts coupants et de contact (5) des raccords individuels (1a, 1b) disposés l'un derrière l'autre dans le sens d'entrée des conducteurs (X) se chevauchent partiellement de telle manière qu'un conducteur peut être guidé dans la zone d'embouchure (10) du ressort coupant et de contact arrière (5) perpendiculairement au sens d'entrée des conducteurs également directement par le haut.

5. Dispositif de raccordement selon l'une quelconque des revendications précédentes, **caractérisé en ce que** les deux raccords individuels (1a, 1b) sont disposés avec un décalage en hauteur et **en ce que** les deux ouvertures d'entrée de conducteurs (15, 16) de l'élément d'actionnement (14) présentent un décalage en hauteur correspondant.

6. Dispositif de raccordement selon l'une quelconque des revendications précédentes, **caractérisé en ce que** la fente de contact s'amincit dans le ou à l'inverse du sens d'entrée des conducteurs.
